# FASCICULE DE BREVET EUROPEEN

(11) **EP 1 033 345 B1**
(45) Date de publication et mention de la délivrance du brevet: **28.05.2003**
(21) Numéro de dépôt: 00400465.1
(22) Date de dépôt: 21.02.2000
(51) Int. Cl.: B68C 3/00

(54) **Accessoire de sécurité pour étrier**
Sicherheitsaccessoire für Steigbügel
Auxiliary safety device for stirrup

(30) Priorité: 24.02.1999 FR 9902302
(43) Date de publication de la demande: 06.09.2000
(73) Titulaire: Cazals, Michel, 77630 Barbizon (FR)
(72) Inventeur: Cazals, Michel, 77630 Barbizon (FR)

(56) Documents cités:
- EP-A- 0 394 574
- DE-C- 188 622
- GB-A- 2 274 381

## Description

La présente invention concerne un accessoire adaptable à l'étrier de cavalerie. De conception simple, en acier coulé, alliage léger ferreux ou non ferreux, par exemple, il permet au cavalier d'obtenir et de maintenir un bon positionnement du pied.

Il est de règle pour un cavalier de garder en permanence le contact ainsi qu'un bon positionnement du pied dans l'étrier. Les positions contraires sont responsables de la plupart des chutes.
A ce jour, tous les dispositifs proposés sont mal adaptés pour améliorer la condition du cavalier. Le matériel proposé actuellement est de dimension et structure fixes ; pour tous ces procédés il n'est pas apprécié la pointure, ni l'évolution ainsi que la position du pied.
Un tel matériel est connu du document EP-A-0394574, qui représente le préambule de la revendication 1.
Il est également impossible de rechercher et de maintenir une bonne position.

La présente invention consiste à l'élaboration d'un accessoire d'étrier de conception nouvelle et fonctions multiples. De dimension modulable, le même accessoire s'adapte aux différentes pointures des cavaliers. Son système de réglage permet par une action simple et rapide la recherche d'une position précise. Le rôle de l'accessoire est pédagogique.
Le risque de chute est diminué par le maintien d'un bon positionnement.
Deux types de housse sont adaptables à l'élément mobile de l'accessoire : l'une dans le but de modifier l'esthétique de l'accessoire et l'autre d'une matière chaude et isolante pour garantir la température du pied en période de froid.
L'objet de l'invention est de présenter un accessoire adaptable et de fixation rapide à l'étrier existant.
Un autre objet de l'invention est de présenter un accessoire composé d'une sole ou plancher à dimension modulable, adaptable à la pointure du pied du cavalier.
Un autre objet de l'invention est de présenter un accessoire doté d'un système de réglage permettant au cavalier de rechercher et de fixer la dimension correspondant à une position précise et bien adaptée du pied.
Un accessoire selon l'invention est réalisée par les caractéristiques techniques contenues dans la revendication 1.
Un autre objet de l'invention est de présenter un réducteur de pointure ayant aussi la fonction de butoir. Fixé à la partie mobile de l'accessoire, ce réducteur permet une utilisation par les cavaliers présentant les plus petites pointures.
Un autre objet de l'invention est de présenter un accessoire doté d'un système de réglage latéral permettant trois positions.
Un autre objet de la présente invention concerne un dispositif de graduation numérique permettant de codifier et repérer la position de la sole ou plancher.
Un autre objet de la présente invention est d'assurer le maintien du pied en bonne position, de permettre une bonne stabilité et un bon équilibre du cavalier afin de diminuer le risque de chute.
D'autres modes particulier de réalisation selon l'invention sont indiqués dans les revendications 2 - 9.
Un autre objet de la présente invention est un dispositif permettant d'éviter d'enfoncer entièrement le pied dans l'étrier. En cas de chute, le pied ne sera pas retenu dans l'étrier.
Un autre objet de la présente invention est un dispositif permettant la fixation d'une housse modifiant l'esthétique ou d'une housse isolante pour assurer une température du pied en période de froid.
Les caractéristiques de la présente invention consistent à présenter un accessoire de cavalerie (A) composé d'une sole ou plancher lisse et sans obstacle, favorisant le contact rapide de l'extrémité du pied avec le butoir. Le maintien du contact de l'extrémité du pied avec le butoir est assuré par l'appui du pied sur la surface caoutchoutée antidérapante correspondant à la position de la plate-forme de l'étrier.
Les caractéristiques de la présente invention consistent à présenter un accessoire formé d'un élément fixe et d'un élément mobile.
Un système de réglage permet à la sole ou plancher de l'élément mobile de glisser sous la sole ou plancher de l'élément fixe. Ce mouvement permet d'adapter l'accessoire à la pointure du pied du cavalier et d'obtenir un bon positionnement.
Selon une autre caractéristique de l'invention, le dispositif de réglage complémenté si besoin du réducteur de pointure à fonction également de butoir, permet en un seul et unique accessoire de couvrir toutes les pointures de cavaliers.
Selon une autre caractéristique de la présente invention, le dispositif de réglage permet trois positions latérales différentes de la sole ou plancher.
Selon une autre caractéristique de la présente invention, une graduation numérique permet de connaître et d'apprécier la position exacte du plancher ou sole de l'accessoire.
Selon une autre caractéristique de la présente invention, l'élément mobile de l'accessoire se compose d'une enveloppe, complément du butoir pour le maintien d'une bonne position du pied. La sécurité est améliorée, le pied ne peut pas s'enfoncer dans l'étrier; en cas de chute du cavalier, le pied ne sera pas retenu dans l'étrier.
Selon une autre caractéristique de la présente invention, l'accessoire est adaptable à tous les étriers par une fixation rapide de conception simple et de sécurité.
Selon une autre caractéristique de la présente invention, des housses peuvent couvrir l'élément mobile notamment une housse pour modifier l'esthétique ou une housse isolante pour maintenir la température du pied en période hivernale.

D'autres caractéristiques apparaîtront de façon distincte dans le descriptif des dessins annexés, suivant des réalisations à titre d'exemples et non limitatif.
Figure 1 : Vue en perspective de la face supérieure de l'ensemble de l'accessoire de cavalerie (A).
Figure 2 : Vue en perspective de l'élément fixe de l'accessoire composé de la sole ou plancher (1) et de la surface caoutchoutée antidérapante (2) positionnée sur la plate-forme de l'étrier et de même dimensions.
Figure 3 : Vue en perspective de l'élément mobile de l'accessoire composé de la sole ou plancher (3), des trouées de réglage (5,6,7,8,9,10,11), de la trouée de vision (24), de l'enveloppe (12,13,14,15,16,17,18), du butoir (4) et des crochets (19,20,21) pour les fixations de la housse.
Figure 4 : Vue en perspective de la face inférieure de l'élément fixe de l'accessoire qui se compose du caoutchouc de positionnement à l'étrier (25), des manchons à cylindre fileté (26,27) se disposant dans la cavité de la plate-forme de l'étrier, des pattes de fixation (28,29) avec des trous (30,31) pour permettre le passage des manchons, le serrage est effectué par les vis (35,36). L'emplacement de la graduation (46,48) et de la surface numérique (47) apparaissent pour connaître le positionnement. Pour permettre le réglage, les manchons à cylindre fileté (32,33,34) avec des vis pour le serrage (37,38,39).
Figure 5 : Vue en perspective de la face inférieure de l'élément mobile avec les trouées (5,6,7,8,9,10,11) pour moduler la position, une cavité pour vision de la graduation (24), les repères (44,45) de position de la graduation. Sur les côtés se trouvent les crochets (22,23) pour fixation de la housse.
Figure 6: Vue en perspective de la face inférieure de la patte d'assemblage permettant la réunion des deux éléments de l'accessoire composé des trous (40,41,42) permettant le passage des manchons (32,33,34) et des vis (37,38,39) pour le serrage. Une encoche (43) permet la vision de la graduation pour toutes les positions de la sole ou plancher.
Figure 7 : Vue d'ensemble de l'accessoire équipé de la housse (49).
Figure 8 : Vue de face, côté inférieur de l'élément fixe, composée du caoutchouc de positionnement (25), des manchons à cylindre fileté (26,27) pour fixation à l'étrier, des manchons à cylindre fileté (32,33,34) concernant la possibilité de réglage, des surfaces de graduation (46,48) et numérique (47).
Figure 9 : Vue de face, côté inférieur de l'élément mobile composé des trouées (5,6,7,8,9,10,11) pour permettre de moduler la position, de la trouée de vision de la graduation (24) avec les repères (44,45) et sur les côtés, des crochets de fixation (22,23) de la housse.
Figure 10 : Vue de face, côté inférieur de la patte d'assemblage avec les trouées (40,41,42) pour permettre le passage des manchons (32,33,34) et vis (37,38,39), une encoche (43) pour permettre la vision de la graduation.
Figure 11 : Vue d'ensemble face supérieure du réducteur de pointure avec emplacement du butoir (50).

Composé de plusieurs éléments, l'accessoire offre la possibilité d'un montage et d'une utilisation simple et rapide.
La fixation à l'étrier consiste à positionner la partie caoutchoutée antidérapante (2) sur le plancher d'étrier.
Le caoutchouc (25) et les manchons à cylindre fileté (26,27) glissent dans la cavité du plancher d'étrier.
Dans un premier temps, l'élément fixe (Fig.4) est maintenu par le caoutchouc (25), la fixation de sécurité est la relation des manchons à cylindre fileté (26,27) avec les pattes de serrage (28,29) placées sous la base de l'étrier.
La vis (36) emprunte la cavité (30) pour atteindre le cylindre fileté du manchon (26).
La vis (35) emprunte la cavité (31) pour atteindre le cylindre fileté du manchon (27).
La fixation est alors possible par le serrage, à l'aide des vis.
Pour effectuer le montage de l'accessoire, il convient de réunir l'élément mobile à l'élément fixe. Pour se faire, les trois manchons à cylindre fileté (32,33,34) glissent dans trois des sept trouées (5,6,7,8,9,10,11), moment de l'opération pour choisir l'une des trois combinaisons du réglage latéral.
L'élément mobile (Fig. 5) est donc placé sous l'élément fixe (Fig.4). Pour préparer la fixation des deux éléments, il convient de positionner la patte d'assemblage (Fig.6), de glisser les trois manchons à cylindre fileté (32,33,34) dans les cavités (40,41,42) de la patte d'assemblage.
Ensuite, vient le moment de l'opération pour choisir et régler la dimension de la sole ou plancher de l'accessoire. La fixation des deux éléments est alors possible par le serrage des vis (37,38,39) dans les cylindres filetés des manchons. L'opération est à renouveler pour modifier le réglage du positionnement latéral.
Concernant le réglage de la longueur de la sole ou plancher de l'étrier, il suffit de desserrer les vis (37,38,39), de moduler et choisir le positionnement de l'élément mobile et resserrer les vis (37,38,39). Pour obtenir des tailles inférieures il convient de positionner le réducteur de pointure et de renouveler la manoeuvre de réglage.
La relation entre la graduation numérique (46,47,48) et les repères (44,45) indique la position de la longueur de la sole ou plancher.
Il est prévu de recouvrir l'enveloppe de l'élément mobile par une housse (49) fixée aux crochets (19,20,21,22,23).

Il est bien entendu que l'invention sera bien comprise en se référant à la description et aux dessins à titre d'exemple.
En cas de variation de forme, de matière ou de dimension, le principe et l'idée de cette invention ne seront pas altérés. L'objectif est de rester dans le cadre de l'idée nouvelle, objet de ce présent brevet.

## Revendications

1. Accessoire de cavalerie adapté à être fixé sur un étrier afin d'assurer le maintien du. pied du cavalier dans l'étrier, comprend un élément fixe définissant une sole (1) munie de moyens de fixation (25-31, 35,36) sur l'étrier, et est
**caractérisé en ce qu'**il comprend :
- un élément mobile destiné à recevoir l'avant-pied du cavalier et qui comprend une sole (3) dont dépend un butoir (4) et qui est adaptée à être immobilisée en position voulue sous une partie de la sole (1) de l'élément fixe, et
- des moyens de réglage et d'immobilisation (32-34, 37-39 et 5-11) dépendant respectivement dudit élément fixe et dudit élément mobile et coopérant ensemble pour permettre le positionnement transversal, et/ou longitudinal voulu de l'élément mobile par rapport à l'élément fixe.

2. Accessoire selon la revendication 1, **caractérisé en ce que** lesdits éléments de réglage sont constitués par trois manchons à cylindre fileté (32-34) dépendant de l'élément fixe et par un jeu de sept trouées (5-11) parallèles les unes aux autres et ménagées dans la sole (3) dudit élément mobile, de sorte que lesdits manchons sont susceptibles, d'une part, d'être enfilés dans un groupe de trouées sélectionnées dans ledit jeu en fonction du réglage transversal voulu et, d'autre part, d'être déplacés en translation dans ledit groupe de trouées en fonction du réglage longitudinal voulu.

3. Accessoire selon l'une quelconque des revendications 1, 2, **caractérisé en ce que** lesdits moyens d'immobilisation sont constitués par des vis (37-39) reçues dans le filetage des manchons à cylindre fileté (32-34) traversant les trouées.

4. Accessoire selon la revendication 3, **caractérisé en ce qu'**il comporte, en outre, une patte d'assemblage dans laquelle sont ménagés autant de trous (40-42) qu'il y a de manchons à cylindre fileté (32-34), patte qui est adaptée à être interposée entre lesdites vis (37-39) et la sole (3) de l'élément mobile.

5. Accessoire selon l'une quelconque des revendications précédentes, **caractérisé en ce que** l'élément fixe comporte une graduation (47, 48) sur la face inférieure de sa sole (1) et **en ce que** l'élément mobile comporte une trouée de vision (24) et des repères (44,45) qui, lorsque les éléments fixe et mobile sont assemblés, viennent en vis-à-vis de ladite graduation.

6. Accessoire selon l'une quelconque des revendication précédentes, **caractérisé en ce que** ledit butoir (50) est fixé à une enveloppe (12-17) solidaire de la sole (3) dudit élément mobile.

7. Accessoire selon l'une quelconque des revendications précédentes, **caractérisé en ce que** l'élément fixe comporte une surface caoutchoutée (2) sur une partie de la face de sa sole (1) adaptée à recevoir le pied du cavalier.

8. Accessoire selon l'une quelconque des revendications précédentes, **caractérisé en ce que** lesdits moyens (25-31, 35,36) de fixation de l'accessoire sur l'étrier sont constitués d'une pièce (25) en caoutchouc adaptée à être positionnée.sur l'étrier et par un couple de pièces de serrage (26,29,36 et 27,28,35).

9. Accessoire selon l'une quelconque des revendication précédentes, **caractérisé en ce que** l'élément mobile comporte des crochets (19-23) pour la fixation d'une housse (49).

## Patentansprüche

1. Zubehör für den Reitsport, so ausgelegt, um an einem Steigbügel befestigt zu werden, um den festen Sitz des Fußes des Reiters im Steigbügel zu gewährleisten, **dadurch gekennzeichnet, dass** es folgende Elemente umfasst :
- ein feststehendes Element, das als eine Sohle (1), definiert wird, ausgestattet mit Befestigungselementen (25-31, 35, 36) auf dem Steigbügel, und
- ein bewegliches Element, das dazu bestimmt ist, den Vorderfuss des Reiters aufzunehmen und das aus einer Sohle (3) besteht, von der ein Anschlag (4) abhängt und die so ausgelegt ist, dass sie in der gewünschten Stellung unter einem Teil der Sohle (1) des feststehenden Elements festgestellt werden kann, und
- Einstell- und Feststellelemente (32-34, 37-39 und 5-11), die jeweils von dem besagten feststehenden und dem besagten beweglichen Element abhängen und zusammen zu der gewünschten Quer- und/oder Längspositionierung des beweglichen Elements gegenüber dem feststehenden Element beitragen.

2. Zubehör gemäß Anspruch 1, **dadurch gekennzeichnet, dass** die besagten Einstellelemente aus drei Muffen mit Außengewinde (32-34) bestehen, die von dem feststehenden Element abhängen und durch ein Spiel von sieben Löchern (5 - 11), die parallel zueinander stehen und in der Sohle (3) des besagten beweglichen Elements eingelassen sind, so dass die besagten Muffen einerseits in eine-Gruppe von Löchern, die in dem besagten Spiel in Abhängigkeit von der gewünschten Quereinstellung ausgewählt werden, eingefädelt werden können und andererseits in der besagten Gruppe von Löchern in Abhängigkeit von der Längseinstellung verschoben werden können.

3. Zubehör gemäß irgendeinem der Ansprüche 1 und 2, **dadurch gekennzeichnet, dass** die besagten Feststellelemente aus Schrauben (37 - 39) bestehen, die bis in das Außengewinde der Muffen (32 - 34), die die Löcher durchqueren, führen.

4. Zubehör gemäß Anspruch 3, **dadurch gekennzeichnet, dass** es ferner aus einer Montageklammer besteht, in der so viele Löcher (40 - 42) wie Muffen mit Außengewinde (32 - 34) angebracht sind, eine Klammer, die so ausgelegt ist, dass sie zwischen die besagten Schrauben (37 - 39) und die Sohle (3) des beweglichen Elements eingeschoben werden kann.

5. Zubehör gemäß irgendeinem der zuvor aufgeführten Ansprüche, **dadurch gekennzeichnet, dass** das feststehende Element auf der unteren Seite seiner Sohle (1) eine Gradeinteilung (47, 48) umfasst und **dadurch gekennzeichnet, dass** das bewegliche Element ein Sichtloch (24) und Markierungen (44, 45) umfasst, die wenn das feststehende Element und das bewegliche Element montiert sind, sich gegenüber der besagten Gradeinteilung befinden.

6. Zubehör gemäß irgendeinem der zuvor aufgeführten Ansprüche, **dadurch gekennzeichnet, dass** der besagte Anschlag (50) an ein Gehäuse (12 - 17) befestigt ist, das mit der Sohle (3) des besagten beweglichen Elements verbunden ist.

7. Zubehör gemäß irgendeinem der zuvor aufgeführten Ansprüche, **dadurch gekennzeichnet, dass** das feststehende Element eine gummierte Oberfläche (2) auf einem Teil der Oberseite seiner Sohle (1) umfasst, die so ausgelegt ist, dass sie den Fuß des Reiters aufnehmen kann.

8. Zubehör gemäß irgendeinem der zuvor aufgeführten Ansprüche, **dadurch gekennzeichnet, dass** die besagten Befestigungselemente (25 - 31, 35, 36) des Zubehörs am Steigbügel aus einem Gummiteil (25) bestehen, das so ausgelegt ist, dass es auf dem Steigbügel und mit zwei Spannstücken (26, 29, 36 und 27, 28, 35) positioniert werden kann.

9. Zubehör gemäß irgendeinem der zuvor aufgeführten Ansprüche, **dadurch gekennzeichnet, dass** das bewegliche Element Haken (19 - 23) für die Befestigung eines Schutzbezugs (49) umfasst.

## Claims

1. A cavalry accessory being adapted to be attached to a stirrup in order to ensure that the foot of the rider is being held into the stirrup, comprising:
- a fixed element defining a sole (1) provided with a securing means (25-31, 35, 36) on the stirrup, and is **characterised in that** it comprises:
- a mobile element intended for receiving the forefoot of the rider and comprising a sole (3) on which a bumper (4) depends and which is being adapted to be immobilised in a wanted position under a sole portion (1) of the fixed element, and
- a means of adjustment and immobilisation (32-84, 37-39 and 5-11) depending on said fixed element and on said mobile element respectively and cooperating together to allow the wanted transverse and/or longitudinal positioning of the mobile element in relation to the fixed element.

2. An accessory according to Claim 1, **characterised in that** said adjustment elements are made up of three threaded cylinder sleeves (32-34) depending on the fixed element and of a set of seven holes (5-11) parallel to each other and arranged in the sole (3) of said mobile element, so that said sleeves are likely, on the one hand, to be passed through a group of holes selected in said set according to the wanted transverse adjustment, and on the other hand, to be moved in translation within said group of holes according to the wanted longitudinal adjustment.

3. An accessory according to any of Claims 1, 2, **characterised in that** said means of immobilisation is constituted by screws (37-39) received into the thread of the threaded cylinder sleeves (32-34) crossing the holes.

4. An accessory according to Claim 3, **characterised in that** it further includes an assembling lug in which as many holes (40-42) as there are threaded cylinder sleeves (32-34) are arranged, the lug being adapted so as to be interposed between said screws (37-39) and the mobile element sole (3).

5. An accessory according to any preceding claims, **characterised in that** the fixed element has a graduation (47, 48) on the lower side of the sole (1) and **in that** the mobile element has a sight hole (24) and marks (44, 45) which, as the fixed and mobile elements are being assembled, are placed vis-à-vis said graduation.

6. An accessory according to any preceding claims, **characterised in that** said bumper (50) is attached to a wrapping (12-17) integral with the sole (3) of said mobile element.

7. An accessory according to any preceding claims, **characterised in** the fixed element having a rubber covered surface (2) over a portion of the side of the sole (1) thereof being adapted to receive the foot of the rider.

8. An accessory according to any preceding claims, **characterised in that** said securing means (25-31, 35, 36) of the accessory over the stirrup is constituted by a rubber part (25) being adapted to be positioned over the stirrup and by a pair of tightening parts (26, 29, 36 and 27, 28, 35).

9. An accessory according to any preceding claims, **characterised in that** the mobile element has hooks (19-23) for attaching a cover (49).
